# EUROPÄISCHE PATENTANMELDUNG

(11) **EP 2 457 703 A1**
(43) Veröffentlichungstag der Anmeldung: **30.05.2012**
(21) Anmeldenummer: 11007942.3
(22) Anmeldetag: 30.09.2011
(51) Int. Cl.: B26B 9/00, B26B 9/02

(54) **Kochmesser**

(30) Priorität: 24.11.2010 DE 102010052363
(71) Anmelder: Zwilling J. A. Henckels Ag, 42657 Solingen (DE)
(72) Erfinder: Droese, Joachim, Dr., 40764 Langenfeld (DE)
(74) Vertreter: Cohausz Hannig Borkowski Wißgott

(57) **Zusammenfassung**

Die Erfindung betrifft ein Kochmesser mit Klingenblatt und Griff, wobei die Schneide zum Bilden des Schneidgrates beidseitig angeschliffen ist und einen spitzen Schneidwinkel bildet, wobei der Schneidwinkel von dem dem Griff nahen Bereich zur Klingenspitze hin kontinuierlich kleiner wird.

## Beschreibung

Die Erfindung betrifft ein Kochmesser mit Klingenblatt und Griff, wobei die Schneide zum Bilden des Schneidgrates beidseitig angeschliffen ist und einen spitzen Schneidwinkel bildet.

Kochmesser werden nicht nur zum Schneiden, sondern auch für Hackarbeiten verwendet. Für einen optimalen dynamischen Schnitt (Ziehschnitt) ist es erforderlich, dass die Schneide des Klingenblattes zum Bilden eines Schneidgrates einen möglichst spitzen Schneidwinkel bildet. Ein Klingenabzug mit einem solch spitzen Schneidwinkel ist jedoch bei statischen.Schnitten (Hackarbeiten) verletzlich und führt damit im Bereich der Schneide leicht zu Beschädigungen.

Aufgabe der Erfindung ist es, ein Kochmesser derart zu verbessern, dass es bei den verschiedenen Verwendungsarten stets optimal verwendbar ist, ohne beschädigt zu werden.

Diese Aufgabe wird erfindungsgemäß dadurch gelöst, dass der Schneidwinkel von dem dem Griff nahen Bereich zur Klingenspitze hin kontinuierlich kleiner wird.

Durch eine solche Ausführung ist die Schneide im vorderen Bereich ausreichend scharf, um optimale Schneidergebnisse zu erhalten. Im hinteren Bereich, d. h. von der Klingenspitze weiter entfernt, ist die Schneide dagegen wesentlich stabiler ausgeführt und damit zum Hacken geeignet, ohne Beschädigungen davon zu tragen.

Hierzu wird vorgeschlagen, dass die Differenz zwischen dem größten und dem kleinsten Schneidwinkel mindestens 8 Grad beträgt. Hierbei kann in dem dem Griff nahen Bereich der Schneidwinkel 15 bis 35 Grad und in dem der Spitze nahen Bereich der Schneidwinkel 10 bis 20 Grad betragen.

Vorzugsweise wird vorgeschlagen, dass die Breite der Wate über die Länge der Schneide im Wesentlichen gleich groß ist. Auch sollte zumindest im Bereich nahe der Schneide das Klingenblatt in seiner Stärke (Dicke) von dem dem Griff nahen Bereich zur Klingenspitze hin abnehmen.

Ein Ausführungsbeispiel der Erfindung ist in der Zeichnung dargestellt und wird im Folgenden näher beschrieben. Es zeigen
- Fig. 1: eine Seitenansicht des erfindungsgemäßen Kochmessers ohne Darstellung des Griffes,
- Fig. 2: einen Schnitt nach A-A in Fig. 1,
- Fig. 3: einen vergrößerten Ausschnitt aus Fig. 2,
- Fig. 4: einen Schnitt nach B-B in Fig. 1,
- Fig. 5: einen vergrößerten Ausschnitt aus Fig. 4.

Das Schneidmesser besitzt ein Klingenblatt 1, einen zwischen dem Griff und dem Klingenblatt befindlichen Kropf 2 und einen am Kropf angeformten Erl 3, der nur teilweise dargestellt ist und an dem beidseitig die Griffschalen befestigt werden.

Das Klingenblatt 1 besitzt eine Schneide 4, die zum Bilden des Schneidgrates 5 beidseitig angeschliffen ist, um zu beiden Klingenblattseiten jeweils eine Wate 6 zu bilden.

Die Schneide 4 bildet einen spitzen Schneidwinkel α, der von dem dem Griff nahen Bereich 7 zu dem der Klingenspitze nahen Bereich 8 hin kontinuierlich kleiner wird. Hierbei beträgt die Differenz zwischen dem größten und dem kleinsten Schneidwinkel mindestens acht Grad.

In dem dem Griff nahen Bereich 7 beträgt der Schneidwinkel vorzugsweise 15 bis 35 Grad und in dem der Klingenspitze nahen Bereich 8 beträgt der Schneidwinkel 10 bis 20 Grad. Hierbei wird die kontinuierliche Veränderung des Schneidwinkels derart ausgeführt, dass die Breite der Wate 6 über die Länge der Schneide im Wesentlichen gleich groß bleibt. Dies gelingt auch dadurch, dass zumindest im Bereich nahe der Schneide das Klingenblatt 1 in seiner Stärke (Dicke) von dem dem Griff nahen Bereich 7 zur Klingenspitze hin abnimmt.

## Patentansprüche

1. Kochmesser mit Klingenblatt (1) und Griff, wobei die Schneide (4) zum Bilden des Schneidgrates (5) beidseitig angeschliffen ist und einen spitzen Schneidwinkel (α) bildet, **dadurch gekennzeichnet, dass** der Schneidwinkel (α) von dem dem Griff nahen Bereich (7) zur Klingenspitze hin kontinuierlich kleiner wird.

2. Kochmesser nach Anspruch 1,**dadurch gekennzeichnet, dass** die Differenz zwischen dem größten und dem kleinsten Schneidwinkel (α) mindestens 8 Grad beträgt.

3. Kochmesser nach Anspruch 1 oder 2, **dadurch gekennzeichnet, dass** in dem dem Griff nahen Bereich (7) der Schneidwinkel (α) 15 bis 35 Grad und in dem der Spitze nahen Bereich (8) der Schneidwinkel (α) 10 bis 20 Grad beträgt.

4. Kochmesser nach einem der vorherigen Ansprüche, **dadurch gekennzeichnet, dass** die Breite der Wate (6) über die Länge der Schneide (4) im Wesentlichen gleich groß ist.

5. Kochmesser nach einem der vorherigen Ansprüche, **dadurch gekennzeichnet, dass** zumindest im Bereich nahe der Schneide (4) das Klingenblatt (1) in seiner Stärke (Dicke) von dem dem Griff nahen Bereich (7) zur Klingenspitze hin abnimmt.
